# FASCICULE DE BREVET EUROPEEN

(11) **EP 1 531 519 B1**
(45) Date de publication et mention de la délivrance du brevet: **13.02.2008**
(21) Numéro de dépôt: 04354032.7
(22) Date de dépôt: 07.09.2004
(51) Int. Cl.: H01R 4/36

(54) **Borne de raccordement électrique et appareil de protection électrique comportant une telle borne**
Elektrische Anschlussklemme und elektrisches Schutzgerät mit einer solchen Klemme
Electrical terminal and electrical protection apparatus containing such a terminal

(30) Priorité: 14.11.2003 FR 0313329
(43) Date de publication de la demande: 18.05.2005
(73) Titulaire: SCHNEIDER ELECTRIC INDUSTRIES SAS, 92500 Rueil-Malmaison (FR)
(72) Inventeur: Belin, Yves, c/o Schneider Electric Industries SAS, 38050 Grenoble cedex 09 (FR); Vanzetto, Daniel, c/o Schneider Electric Ind. SAS, 38050 Grenoble cedex 09 (FR)
(74) Mandataire: Tripodi, Paul

(56) Documents cités:
- EP-A- 1 085 601
- DE-A- 4 408 590
- FR-A- 2 720 863

## Description

La présente invention concerne, une borne de raccordement électrique comprenant une cage formant un cadre délimitant une ouverture recevant une plage de connexion d'un appareil électrique et permettant l'insertion d'un câble à raccorder, une vis de serrage destinée à serrer le câble entre la plage de connexion et, soit la cage, soit ladite vis, et un levier indicateur de la qualité de serrage de la vis, ledit levier étant destiné à coopérer avec une ouverture prévue dans le boîtier et étant mobile entre une première position dans laquelle il indique un état serré de la vis et une seconde position dans laquelle il indique un état desserré de la vis, ainsi qu'un appareil de protection électrique comportant une telle borne.

Les bornes de raccordement de câbles ont tendance à se desserrer parfois après une longue période de service. Ce desserrage engendre des échauffements importants dans les appareils électriques. Il est donc utile de surveiller ce phénomène afin de procéder à des resserrages des bornes lorsque ceci est nécessaire.

On connaît le document EP 1 280 238 décrivant une borne de raccordement du genre précédemment mentionné, ladite borne étant équipée d'un système indicateur de la qualité du serrage. Or, la structure de cet indicateur est relativement compliquée car celui-ci comporte entre autres une came et un élément d'entraînement de cette came.

On connaît également les documents DE-A-4408590 et FR-A-2720863 qui décrivent des bornes comportant un indicateur de la pression de contact monté en translation entre les positions serrée et desserrée de la vis.

On connaît également le document DE-A-4408590 décrivant une borne comportant les caractéristiques du préambule de la revendication 1.

La présente invention résout ces inconvénients et propose une borne de raccordement équipée d'un système indicateur de la qualité de serrage, ledit système étant de structure relativement simple.

A cet effet, la présente invention a pour objet une borne de raccordement selon la revendication 1.

Selon une réalisation particulière, la pièce élastique est une pièce de compensation du desserrage.

Avantageusement, le levier précité est venu de matière avec la pièce élastique précitée.

Selon une caractéristique particulière, la pièce élastique comporte une plaque ressort disposée entre la vis et la plage de connexion précitée, ladite plaque étant déformable par la vis entre une forme bombée correspondant à un état desserré de la vis et une forme plate correspondant à un état serré de ladite vis.

Selon une caractéristique particulière, ledit levier s'étend à partir d'une extrémité de la plaque en formant avec ladite plaque un angle d'environ 90° en position aplatie de la plaque correspondant à un état serré de la vis de borne, et un angle d'environ 120° en position bombée de la plaque ressort correspondant à un état desserré de la vis.

Selon une réalisation particulière, le levier précité coopère avec un évidemment prévu dans le boîtier de l'appareil électrique, de manière que ledit levier soit escamoté à l'intérieur dudit évidemment dans la première position précitée de l'indicateur et fasse saillie du boîtier dans la seconde position dudit levier.

Selon une caractéristique particulière de l'invention, le levier forme un voyant comportant deux zones de couleurs différentes, l'une ou l'autre des deux zones étant apte à être amenée en regard de l'ouverture prévue dans le boîtier, en fonction de l'état serré ou desserré de la borne.

Selon une autre réalisation de l'invention, la borne comprenant une cage réalisée par découpage et pliage d'une bande métallique de manière à former un cadre délimitant une ouverture pour l'insertion d'un câble à raccorder, une vis de serrage destinée à serrer le câble entre une plage de connexion et le fond de la cage, deux branches d'extrémité de fermeture du cadre élastique de la cage séparées dans l'état desserré de la vis par au moins un jeu axial s'étendant dans la direction de déplacement de la vis, des moyens de butée déterminant un premier seuil de serrage après le rattrapage du premier jeu en début de serrage de la vis, la cage devenant plus rigide lors du vissage poursuivi de la vis pour augmenter la force de serrage au-delà dudit premier seuil, et revenant ensuite à sa géométrie initiale au desserrage de la vis, ladite cage métallique possédant une structure élastique à double pente telle que l'effort axial de traction engendré dans la borne lors du vissage croît plus rapidement dans la deuxième pente que dans la première pente, le passage de la première pente vers la deuxième pente s'effectuant après dépassement du premier seuil de serrage, ladite borne étant caractérisée en ce que le levier précité est fixé à l'extrémité libre de l'une des branches d'extrémité précitées.

Selon une autre réalisation, la pièce élastique est venue de matière avec la plage de connexion.

Selon une autre caractéristique de l'invention, la borne comporte un moyen d'accrochage apte à retenir l'indicateur dans la seconde position correspondant à un état desserré de la vis jusqu'à ce que la vis soit dans un état complètement serré.

Selon une autre caractéristique de l'invention, la borne de raccordement étant destinée à être placée dans le bornier de connexion d'un appareil de protection électrique comprenant un mécanisme de déclenchement, ladite borne comportant les caractéristiques précédentes prises seules ou en combinaison, le levier précité est agencé de manière à agir sur le mécanisme de déclenchement de l'appareil à partir d'un certain degré de desserrage de la vis.

Selon une autre réalisation de l'invention, la pièce élastique précitée comporte une lame élastique, ladite lame comportant un levier, ledit levier étant venu de matière avec ladite lame, ladite lame étant mise en contrainte entre la vis et l'enveloppe de l'appareil de manière que le serrage de la vis engendre une déformation de la lame entraînant un déplacement correspondant de l'indicateur vers la première position indiquant un état serré de la vis, et que ladite lame polarise l'ensemble vis/borne vers le haut en position non serrée de la vis indiquée par la seconde position de l'indicateur.

Avantageusement, la lame a une forme bombée en position non serrée de la vis et a une forme aplatie en position serrée de la vis.

La présente invention a encore pour objet un appareil de protection électrique comportant au moins une borne comportant les caractéristiques précédentes prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- Les figures 1 et 2 illustrent, dans deux vues en coupe et partielles, un premier mode de réalisation d'une borne selon l'invention montée dans un appareil électrique et équipée d'une plaquette de compensation, respectivement dans une position desserrée et une position serrée de la vis de borne,
- Les figures 3 et 4 illustrent, dans deux vues en coupe et partielles, un second mode de réalisation d'une borne selon l'invention, montée dans un appareil électrique et équipée d'une plaquette de compensation, respectivement dans une position desserrée et une position serrée de la vis de borne,
- Les figures 5,6 et 7 illustrent, dans trois vues similaires aux précédentes, un troisième mode de réalisation d'une borne selon l'invention montée dans un appareil électrique, ladite borne étant élastique, respectivement pour les figures 5,6 et 7 une borne sans levier indicateur, une borne avec levier indicateur dans une position desserrée de la vis de borne et une borne avec levier indicateur dans une position serrée de la vis de borne,
- La fig.a illustre le diagramme de l'effort de serrage en fonction de la déformation, d'une borne selon l'invention,
- Les figures 8 et 9 illustrent, dans deux vues similaires aux précédentes, un quatrième mode de réalisation d'une borne selon l'invention, montée dans un appareil électrique et équipée d'une plage élastique,
- Les figures 10,11 et 12 illustrent, dans trois vues similaires aux précédentes, une borne de raccordement conforme à la réalisation illustrée sur les figures 8 et 9 et équipée en outre d'un voyant à accrochage pour un fonctionnement binaire,
- Les figures 13 et 14 illustrent, dans deux vues en coupe et partielle, un appareil de protection électrique équipée d'une borne selon l'invention, l'indicateur ayant une fonction supplémentaire de déverrouillage du mécanisme, respectivement dans une position desserrée et une position serrée, et
- Les figures 15 et 16 illustrent, dans une vue partielle et en perspective, une autre réalisation d'une borne conforme à l'invention, respectivement dans une position desserrée et une position serrée de la vis.

Sur les figures, on voit une borne de raccordement électrique B montée à l'intérieur du boîtier C d'un disjoncteur D. Cette borne B comprend une cage 1, ladite cage 1 comportant une paroi supérieure 2, une paroi inférieure 3 et deux parois latérales 4,5, lesdites parois formant un cadre délimitant une ouverture 6 permettant le passage de la plage de connexion 7 de l'appareil D.

La paroi supérieure 2 de la cage 1 comporte un orifice taraudé 8 dans lequel une vis 9, dite vis de borne, est destinée à être vissée.

Sur les figures 1 à 4, la borne B est du type à cage mobile. En position non vissée et vissée de la vis 9, l'extrémité de la vis 9 est en contact électrique avec la plage de connexion précitée 7. La borne B comporte en outre une plaquette ressort de compensation 11 en acier ressort, placée entre l'extrémité de la vis 9, ou pied de vis, et la plage de connexion 7 et destinée à compenser un éventuel fluage de la borne B.

Cette plaquette de compensation 11 présente, dans un état non sollicité (fig.1 et fig.3) une forme bombée. Cette plaquette 11 emmagasine de l'énergie mécanique par écrasement lors du serrage des câbles (fig.2 et fig.4). Cette énergie emmagasinée est libérée lors d'un desserrage de la vis, la plaquette 11 reprenant progressivement sa forme bombée initiale, empêchant alors le desserrage de la borne B.

Selon l'invention, la borne B comporte également un levier indicateur 12 venu de matière avec ladite plaquette 11 et s'étendant en direction de la partie supérieure du boîtier C de l'appareil.

Sur les figures 1 et 2, on voit que le levier 12 comporte à son extrémité libre un voyant 13 apte à coopérer avec une ouverture 14 prévue dans le boîtier C de manière à indiquer l'état de serrage de la vis de borne 9. Avantageusement, ce voyant 13 est un voyant double et comporte une zone de couleur blanche 13a et une zone de couleur rouge 13b.

Sur les figures 3 et 4, on voit que le levier 12 comporte à son extrémité, un voyant simple 15, ou antenne de visualisation, ledit voyant 15 étant apte à coopérer avec un évidemment 16 prévu dans le boîtier C de manière à apparaître faisant saillie de la surface du boîtier lorsque la borne est desserrée (fig.3) et à disparaître dans le profil de l'appareil lorsque les câbles sont correctement serrés (fig.4).

Sur les figures 5,6 et 7, on voit une borne de raccordement B dite à cage élastique telle que décrite dans le brevet EP 1 085 601, l'élasticité de la borne permettant de compenser les effets de fluage de la borne. Cette borne B est composée d'une cage 1 réalisée par découpage et pliage d'une bande métallique conductrice celle-ci étant pliée de manière à former un cadre de section sensiblement quadrangulaire.

L'intérieur de la cage 1 est doté d'une ouverture 6 délimitée par un fond 3 réuni à deux branches latérales verticales 4,5 s'étendant parallèlement l'une par rapport à l'autre, les branches latérales 4,5 étant prolongées à angle droit par une branche supérieure 33,17 traversée par la vis de serrage 9.

La cage 1 de la borne B comporte à l'opposé du fond 3, deux branches d'extrémités 17,33 superposées et séparées l'une de l'autre par un premier jeu axial J1. La branche recourbée externe 33 est reliée à la branche latérale verticale de gauche, et est dotée d'un orifice circulaire lisse 18 autorisant le passage de la vis 9. L'autre branche d'extrémité interne 17 est pliée en équerre par rapport à la branche latérale verticale de droite 1, et est pourvue d'un trou taraudé 19 de diamètre inférieur pour la vis 9. Un deuxième jeu transversal J2 est prévu du côté de l'extrémité de la branche externe 33 entre la paroi extérieure de l'orifice circulaire 18 et le fût de la vis 9.

Selon cette réalisation de l'invention et tel qu'illustré sur les figures 6 et 7, le levier indicateur 12 est fixé en deux points à la cage 1, respectivement en un premier point 20 situé entre l'une 4 des parois latérales 4,5 et la branche recourbée externe 33, et un autre point 21 situé entre l'autre 5 des parois verticales 4,5 et la branche recourbée interne 17. On notera que le voyant 13 peut être totalement en plastique ou non.

Sur les figures 8 et 9, la borne B est du type à cage fixe. La plage de connexion 7 est fixée à la paroi inférieure 3 de la cage 1. Selon l'invention, cette plage de connexion 7 est formée par une portion plane 22 prolongée par une portion 23 formant un léger creux, les deux portions 22,23 étant réunies par une portion circulaire 24. Dans cette réalisation, le levier indicateur 12 est relié à la plage élastique 7 au niveau de la partie supérieure de la portion circulaire précitée 24, ledit levier 12 étant venu de matière avec ladite plage 7.

Sur les figures 10,11 et 12, on voit la borne B des figures 8 et 9, dans laquelle est prévu en outre un système d'accrochage permettant à l'indicateur 12 de prendre deux positions binaires, à savoir une position dans laquelle l'indicateur 12 indique une position serrée de la borne B, et une position dans laquelle l'indicateur 12 indique une position desserrée de la borne B. Le système à accrochage comporte une partie en saillie 25 prévue sur le boîtier C apte à coopérer avec le voyant 13 de manière à retenir l'indicateur 12 dans la position correspondant à un état serré de la borne B tant que la borne B n'est pas complètement serrée.

Sur les figures 13 et 14, on voit une borne B telle que celle des figures 1 et 2, cette borne B étant montée à l'intérieur du boîtier C d'un disjoncteur D. Dans cette réalisation, le voyant 13 assure deux fonctions, à savoir une première fonction d'indication de l'état de serrage de la borne B et une seconde fonction de déverrouillage du mécanisme M du disjoncteur D.

Sur les figures 15 et 16, on voit une borne B selon l'invention, cette borne B comportant une pièce élastique 26, ladite pièce comportant une lame élastique 27 et un levier 12 venu de matière avec ladite lame 27. Cette lame 27 est mise en contrainte entre la vis 9 et l'enveloppe 28 de l'appareil D au niveau de ses deux extrémités, de manière que ladite lame 27 polarise l'ensemble vis 9/borne B vers le haut en position non serrée de la vis 9, et que le serrage de la vis 9 engendre une déformation de la lame 27 entraînant un déplacement correspondant de l'indicateur 12 vers une position indiquant un état serré de la vis 9.

Le fonctionnement des différents modes de réalisation de la borne selon l'invention va être décrit dans ce qui suit en référence aux figures.

Sur la figure 1, la borne B n'est pas en fonction, la plaquette ressort 11 étant dans un état non actif dans lequel elle présente une forme bombée. Dans cette position, la vis de serrage 9 est desserrée et la partie 13b du voyant 13 de l'indicateur 12 se trouve en regard de l'orifice 14 du boîtier C, cette position indiquant un état desserré de la vis 9 de borne B. Puis, un conducteur 29 est introduit dans l'ouverture 6 de la borne B et posé sur la paroi inférieure 3 de la cage 1 (fig.2). Puis, la vis 9 est actionnée. Sur la figure 2, on voit que l'actionnement de la vis 9 de borne B a entraîné le déplacement de la cage 1 vers le haut de la borne B, entraînant dans son mouvement le conducteur 29 vers une position de contact avec la plage de connexion 7. Dans cette position, la plaquette ressort 11 s'appuie par deux bords opposés 30,31 sur la plage de connexion 7 et fléchit jusqu'à devenir plate. La déformation de cette plaquette 11 a entraîné le déplacement du levier 12 vers une position dans laquelle la partie 13b du voyant 13 ne se trouve plus en regard de l'orifice 14 du boîtier C mais sous la paroi supérieure du boîtier C. La partie 13a du voyant 13 se trouve alors en regard de l'orifice 14 du boîtier C, indiquant de cette façon, une position serrée de la vis 9 de borne B. En cas de desserrage de la borne B ou de fluage du à des vibrations, la plaquette ressort 11 est sollicitée vers sa position initiale, c'est à dire bombée, de manière à compenser le desserrage de la borne B et le levier indicateur 12 se déplace vers une position dans laquelle la partie 13b se situe en regard de l'orifice 14 du boîtier C de manière à signaler à l'opérateur la qualité défectueuse du serrage de la borne B.

Le fonctionnement de la borne B illustrée sur les figures 3 et 4, ne sera pas décrit de nouveau car celui-ci est le même que celui décrit sur les figures 1 et 2, à ceci près que le levier indicateur 12 est, sur les figures 3 et 4, mobile entre une position dans laquelle il fait saillie du boîtier C (fig.3) de manière à signaler l'état desserré de la borne B et une position dans laquelle le levier 12 est logé à l'intérieur de l'évidemment 16 du boîtier C (fig.3) indiquant dans cette position, l'état serré de la borne B.

Le fonctionnement de la borne des figures 5,6 et 7 est le suivant :

Dans l'état desserré de la vis 9 illustrée sur la figure 6, la branche externe horizontale 33 est parallèle à la branche interne horizontale 17 avec un décalage vertical uniforme J1 correspondant à un premier jeu. Dans cette position, la partie 13b du voyant 13 du levier 12 n'est pas située en regard de l'orifice 14 du boîtier, mais c'est la partie 13a qui indique l'état desserré de la vis.

Lors du raccordement du câble 29 (fig.7), le premier seuil de serrage est atteint en début de serrage de la vis 9 lorsque l'extrémité de la branche interne 17 a rattrapé le premier jeu J1 et arrive en butée contre la face inférieure de la branche externe 33. Lorsque le serrage de la vis 9 est poursuivi après la mise en butée de l'extrémité de la branche 17 contre la branche externe 33, la cage 1 devient plus rigide, et l'effort axial de traction F dans la borne B croît rapidement avec la deuxième pente de la courbe B (fig.a). Il en résulte un léger soulèvement de la branche externe 33 dans le sens de la flèche F, laquelle branche 33 est susceptible de venir en engagement contre le fût de la vis 9 lorsqu'un seuil prédéterminé est atteint. Lors de cette déformation de la cage 1, le levier indicateur 12 est déplacé jusqu'à ce que la partie 13b du voyant 13 se situe en regard de l'orifice 14 du boîtier C de manière à indiquer l'état serré de la vis 9 de borne B. Le vissage de la vis 9 est alors rendu impossible, et on obtient un limiteur de couple permettant de générer un effort de serrage constant.

Sur les figures 8 et 9, la borne B est du type à cage fixe. Sur la figure 8, la vis 9 de borne B est desserrée et la partie 13b du voyant 13 se trouve en regard de l'orifice 14 du boîtier C de l'appareil. Sur la figure 9, la vis 9 est dans un état serré, le déplacement de la vis 9 ayant entraîné la déformation de la portion supérieure 23 de la plage 7 et le serrage du conducteur 29 entre une pièce d'appui 32 et ladite plage 7. La déformation de la plage élastique 7 a entraîné le déplacement du levier 12 de manière que la partie 13a du voyant 13 indique l'état serré de la vis 9.

Sur la figure 10, la vis 9 de borne B est desserrée et le voyant 13 est retenu dans une position accrochée sur l'élément de retenu 25 du boîtier C. Sur la figure 11, la vis 9 de borne B est en partie serrée, mais le levier 12 reste accroché sur le boîtier C de l'appareil D car le serrage n'est pas complet. Sur la figure 12, le serrage est complet et le système d'accrochage n'exerce plus sa fonction de retenue du levier 12, ledit levier 12 s'étant dégagé de l'élément de retenue 25 grâce à son élasticité. Le voyant 13 est alors dans une position indiquant un état serré de la vis 9, la partie 13a du levier étant en regard de l'ouverture 14 du boîtier. Le système d'accrochage permet d'avoir un déplacement brusque de l'indicateur 12, celui-ci assurant une fonction binaire.

Sur la figure 13, la vis 9 de borne B est serrée et le voyant 13 indique cet état par sa partie 13a se trouvant en regard de l'orifice 14 prévu dans le boîtier C. Dans cette position, le levier 12 n'agit pas sur le mécanisme M de l'appareil D.

Sur la figure 14, la vis 9 de borne est dans un état desserré et le levier 12 agit alors sur le mécanisme M du disjoncteur D de manière à entraîner le déverrouillage dudit mécanisme M. Dans cette position, le voyant 13 indique l'état desserré de la vis 9 de borne par sa partie 13b se trouvant en regard de l'orifice 14. L'indicateur 12 entraîne donc le déclenchement du mécanisme M. Ce déclenchement du mécanisme M est entraîné en cas de non serrage de la borne B, du à un oubli ou autre, en cas de desserrage, ou de fluage de la borne du à des vibrations ou autres.

Sur la figure 15, la vis 9 est dans un état desserré, la lame élastique 26 prenant appui sur la tête de la vis 9, polarise l'ensemble vis 9 et borne B vers le haut de l'appareil et le levier indicateur 12 se situe en regard de l'orifice 14 du boîtier C. Sur la figure 16, la vis 9 est dans une position serrée, l'aplatissement de la lame 26 ayant entraîné le déplacement du levier 12 jusqu'à une position escamotée sous la paroi supérieure du boîtier C de l'appareil D.

On notera que la pièce élastique utilisée pourra être une plaquette de compensation en flexion ou en torsion ou vrillage.

Bien entendu, l'invention n'est pas limitée aux modes de réalisation décrits et illustrés qui n'ont été donnés qu'à titre d'exemple.

C'est ainsi par exemple que l'invention pourra être appliquée aussi aux bornes destinées à assurer le serrage de cosses ou de barres.

## Revendications

1. Borne de raccordement électrique comprenant :
- une cage (1) formant un cadre délimitant une ouverture recevant une plage de connexion (7) d'un appareil électrique et permettant l'insertion d'un câble (29) à raccorder,
- une vis de serrage (9) destinée à serrer le câble (29) entre la plage de connexion (7) et, soit la cage (1), soit ladite vis (9),
- et un levier(12) indicateur de la qualité de serrage de la vis, ledit levier étant destiné à coopérer avec une ouverture prévue dans le boîtier et étant mobile entre une première position dans laquelle il indique un état serré de la vis et une seconde position dans laquelle il indique un état desserré de la vis, ledit levier (12) étant fixé à une pièce élastique (11), ladite pièce étant apte à être déformée directement par la vis (9) pendant son déplacement, entre une première forme correspondant à un état serré de la vis (9), et une seconde forme correspondant à un état desserré de la vis (9), ledit levier (12) comportant une première extrémité coopérant avec ladite ouverture (14) et une seconde extrémité fixée à ladite pièce (11) de manière que la déformation de la pièce élastique entre la première forme et la seconde forme engendre un déplacement du levier indicateur (12) entre la première et la seconde position précitées, **caractérisée en ce que** la déformation de la pièce élastique entre les deux formes précitées engendre un déplacement angulaire du levier entre les deux positions précitées et **en ce que** la pièce élastique (11) comporte une plaque ressort (11) disposée entre la vis (9) et la plage de connexion précitée (7), ladite plaque (11) étant déformable par la vis (9) entre une forme bombée correspondant à un état desserré de la vis (9) et une forme plate correspondant à un état serré de ladite vis (9).

2. Borne de raccordement selon la revendication 1, **caractérisée en ce que** la pièce élastique précitée est une pièce de compensation du desserrage (11).

3. Borne de raccordement selon la revendication 1 ou 2, **caractérisée en ce que** le levier précité (12) est venu de matière avec la pièce élastique précitée (11).

4. Borne selon la revendication 3, **caractérisée en ce que** ledit levier (12) s'étend à partir d'une extrémité de la plaque (11) en formant avec ladite plaque (11) un angle d'environ 90° en position aplatie de la plaque (11) correspondant à un état serré de la vis de borne (9), et un angle d'environ 120° en position bombée de la plaque ressort (11) correspondant à un état desserré de la vis (9).

5. Borne de raccordement selon l'une quelconque des revendications 1 à 4, **caractérisée en ce que** le levier précité (12) coopère avec un évidement (16) prévu dans le boîtier C de l'appareil électrique, de manière que ledit levier 12 soit escamoté à l'intérieur dudit évidemment (16) dans la première position précitée de l'indicateur (12) et fasse saillie du boîtier C dans la seconde position dudit levier (12).

6. Borne de raccordement selon l'une quelconque des revendications précédentes, **caractérisée en ce que** ledit levier (12) forme un voyant (13) comportant deux zones (13a,13b) de couleurs différentes, l'une ou l'autre des deux zones (13a,13b) étant apte à être amenée en regard de l'ouverture (14) prévue dans le boîtier C, en fonction de l'état serré ou desserré de la borne B.

7. Borne de raccordement selon l'une quelconque des revendications 1 à 3, **caractérisée en ce que** la pièce élastique est venue de matière avec la plage de connexion (7).

8. Borne de raccordement selon l'une quelconque des revendications précédentes, **caractérisée en ce qu'**elle comporte un moyen d'accrochage (25) apte à retenir l'indicateur (12) dans la seconde position correspondant à un état desserré de la vis (9) jusqu'à ce que la vis (9) soit dans un état complètement serré.

9. Borne de raccordement destinée à être placée dans le bornier de connexion d'un appareil de protection électrique D comprenant un mécanisme M de déclenchement, ladite borne B étant selon l'une quelconque des revendications précédentes, et étant **caractérisée en ce que** le levier précité (12) est agencé de manière à agir sur le mécanisme de déclenchement M de l'appareil D à partir d'un certain degré de desserrage de la vis (9).

10. Appareil de protection électrique comportant au moins une borne selon l'une quelconque des revendications précédentes.

## Claims

1. An electrical connection terminal comprising:
- a tunnel (1) forming a frame delineating an opening receiving a connection strip (7) of an electrical apparatus and enabling insertion of a cable (29) to be connected,
- a clamping screw (9) designed to clamp the cable (29) between the connection strip (7) and either the tunnel (1) or said screw (9),
- and an indicator lever (12) indicating the clamping quality of the screw, said lever being designed to operate in conjunction with an opening provided in the case and being movable between a first position in which it indicates a clamped state of the screw and a second position in which it indicates an unclamped state of the screw, said lever (12) being fixed to a flexible part (11), said part being able to be deformed directly by the screw (9) during its movement between a first shape corresponding to a clamped state of the screw (9) and a second shape corresponding to an unclamped state of the screw (9), said lever (12) comprising a first end operating in conjunction with said opening (14) and a second end fixed to said part (11) in such a way that deformation of the flexible part between the first shape and the second shape generates a corresponding angular movement of the indicator lever (12) between the above-mentioned first and second positions, **characterized in that** deformation of the flexible part between the above-mentioned two shapes gives rise to an angular movement of the lever between the above-mentioned two positions and that the flexible part (11) comprises a spring plate (11) arranged between the screw (9) and the above-mentioned connection strip (7), said plate (11) being able to be deformed by the screw (9) between a convex shape corresponding to an unclamped state of the screw (9) and a flat shape corresponding to a clamped state of said screw (9).

2. The connection terminal according to claim 1, **characterized in that** the above-mentioned flexible part is a loosening compensation part (11).

3. The connection terminal according to claim 1 or 2, **characterized in that** the above-mentioned lever (12) is cast with the above-mentioned flexible part (11).

4. The connection terminal according to claim 3, **characterized in that** said lever (12) extends from one end of the plate (11) forming with said plate (11) an angle of about 90° in the flattened position of the plate (11) corresponding to a clamped state of the terminal screw (9), and an angle of about 120° in the convex position of the spring plate (11) corresponding to an unclamped state of the screw (9).

5. The connection terminal according to any one of claims 1 to 4, **characterized in that** the above-mentioned lever (12) operates in conjunction with a recess (16) provided in the case C of the electrical apparatus so that said lever (12) is retracted inside said recess (16) in the above-mentioned first position of the indicator (12) and is salient from the case C in the second position of said lever (12).

6. The connection terminal according to any one of the foregoing claims, **characterized in that** said lever (12) forms an indicator (13) comprising two zones (13a,13b) of different colours, one or the other of the two zones (13a,13b) being able to be moved to face the opening (14) provided in the case C, according to the clamped or unclamped state of the terminal B.

7. The connection terminal according to any one of claims 1 to 3, **characterized in that** the flexible part is cast with the connection strip (7).

8. The connection terminal according to any one of the foregoing claims, **characterized in that** it comprises a latching means (25) designed to keep the indicator (12) in the second position corresponding to an unclamped state of the screw (9) until the screw (9) is in a completely clamped state.

9. A connection terminal designed to be placed in the connection terminal block of an electrical protection apparatus D comprising a trip mechanism M, said terminal B being according to any one of the foregoing claims and being **characterized in that** the above-mentioned lever (12) is arranged in such a way as to act on the trip mechanism M of the apparatus D above a certain degree of unclamping of the screw (9).

10. An electrical protection apparatus comprising at least one terminal according to any one of the foregoing claims.

## Patentansprüche

1. Elektrische Anschlussklemme, die
- einen als Rahmen ausgebildeten Käfig (1), welcher eine Öffnung zur Aufnahme eines Kontaktglieds (7) eines elektrischen Schaltgeräts begrenzt und die Einführung eines Anschlusskabels (29) erlaubt,
- eine Klemmschraube (9) zum Festklemmen des Kabels (29) zwischen dem Kontaktglied (7) und entweder dem Käfig (1) oder der genannten Schraube (9)
- sowie einen Anzeigehebel (12) zur Anzeige des Klemmzustands der Schraube umfasst, welcher Hebel dazu dient, mit einer im Gehäuse ausgebildeten Öffnung zusammenzuwirken, und zwischen einer ersten Stellung, in der er den angezogenen Zustand der Schraube anzeigt, und einer zweiten Stellung verschoben werden kann, in der einen gelösten Zustand der Schraube anzeigt, welcher Hebel (12) an einem biegsamen Teil (11) befestigt ist, welches Teil dazu ausgelegt ist, direkt von der Schraube (9) im Verlauf ihrer Bewegung verformt zu werden und dabei eine erste Form, die einem festgezogenen Zustand der Schraube (9) entspricht, sowie eine zweite Form anzunehmen, die einem gelösten Zustand der Schraube (9) entspricht, welcher Hebel (12) ein mit der genannten Öffnung (14) zusammenwirkendes erstes Ende sowie ein an dem genannten Teil (11) befestigtes zweites Ende aufweist, derart dass der Übergang des biegsamen Teils von der ersten Form in die zweite Form eine entsprechende Winkelverschiebung des Anzeigehebels (12) von der genannten ersten Stellung in die genannte zweite Stellung bewirkt, **dadurch gekennzeichnet, dass** der Übergang des biegsamen Teils zwischen den beiden genannten Formen eine Winkelverschiebung des Hebels zwischen den beiden genannten Stellungen zur Folge hat und dass das biegsame Teil (11) ein zwischen der Schraube (9) und dem genannten Kontaktglied (7) angeordnetes Federplättchen (11) umfasst, welches Plättchen (11) durch die Schraube (9) verformt werden und dabei von einer gewölbten Form entsprechend einem gelockerten Zustand der Schraube (9) in eine flache Form entsprechend einem festgezogenen Zustand der genannten Schraube (9) überführt werden kann.

2. Anschlussklemme nach Anspruch 1, **dadurch gekennzeichnet, dass** das genannte biegsame Teil (11) als Ausgleichsteil ausgebildet ist, das die Lockerung der Klemme kompensiert.

3. Anschlussklemme nach Anspruch 1 oder 2, **dadurch gekennzeichnet, dass** der genannte Hebel (12) einstückig mit dem genannten biegsamen Teil (11) ausgeführt ist.

4. Klemme nach Anspruch 3, **dadurch gekennzeichnet, dass** der genannte Hebel (12) an einem Ende des Plättchens (11) angebracht ist, wobei er mit diesem Plättchen (11) im abgeflachten Zustand des Plättchens (11) entsprechend einem festgezogenen Zustand der Klemmschraube (9) einen Winkel von etwa 90° und im gewölbten Zustand des Federplättchens (11) entsprechend einem gelösten Zustand der Schraube (9) einen Winkel von etwa 120° bildet.

5. Anschlussklemme nach irgendeinem der Ansprüche 1 bis 4, **dadurch gekennzeichnet, dass** der genannte Hebel (12) mit einer im Gehäuse C des Schaltgeräts ausgebildeten Ausnehmung (16) zusammenwirkt, derart dass der genannte Hebel (12) in der genannten ersten Stellung des Anzeigehebels (12) in dieser Ausnehmung (16) versenkt ist und in der zweiten Stellung des genannten Hebels (12) aus dem Gehäuse C hervorsteht.

6. Anschlussklemme nach irgendeinem der vorhergehenden Ansprüche, **dadurch gekennzeichnet, dass** der genannte Hebel (12) einen Sichtmelder (13) mit zwei Bereichen (13a, 13b) unterschiedlicher Färbung bildet, wobei der eine oder der andere der beiden Bereiche (13a, 13b) in Abhängigkeit vom festgezogenen oder gelockerten Zustand der Klemme B in eine Stellung gegenüber der im Gehäuse C ausgebildeten Öffnung (14) verbracht werden kann.

7. Anschlussklemme nach irgendeinem der Ansprüche 1 bis 3, **dadurch gekennzeichnet, dass** das biegsame Teil einstückig mit dem Kontaktglied (7) ausgeführt ist.

8. Anschlussklemme nach irgendeinem der vorhergehenden Ansprüche, **dadurch gekennzeichnet, dass** sie ein Rastmittel (25) umfasst, das in der Lage ist, den Anzeigehebel (12) in der zweiten Stellung entsprechend einem gelockerten Zustand der Schraube (9) zu halten, bis die Schraube (9) einen vollständig festgezogenen Zustand erreicht hat.

9. Anschlussklemme zur Anordnung im Klemmenblock eines elektrischen Schaltgeräts D mit einem Schaltmechanismus M, welche Klemme B nach irgendeinem der vorhergehenden Ansprüche ausgeführt und **dadurch gekennzeichnet ist, dass** der genannte Hebel (12) so ausgelegt ist, dass er bei Erreichen eines bestimmten Lockerungsgrads der Schraube (9) den Schaltmechanismus M des Schaltgeräts D betätigt.

10. Elektrisches Schaltgerät mit mindestens einer Klemme nach irgendeinem der vorhergehenden Ansprüche.
